# FASCICULE DE BREVET EUROPEEN

(11) **EP 1 756 806 B1**
(45) Date de publication et mention de la délivrance du brevet: **30.12.2009**
(21) Numéro de dépôt: 05733605.9
(22) Date de dépôt: 14.04.2005
(51) Int. Cl.: G10L 19/08

(54) **PROCEDE DE QUANTIFICATION D'UN CODEUR DE PAROLE A TRES BAS DEBIT**
VERFAHREN ZUM QUANTIFIZIEREN EINES SPRACHCODIERERS MIT ULTRANIEDRIGER RATE
METHOD FOR QUANTIFYING AN ULTRA LOW-RATE SPEECH ENCODER

(30) Priorité: 19.04.2004 FR 0404105
(43) Date de publication de la demande: 28.02.2007
(73) Titulaire: THALES, 92200 Neuilly sur Seine (FR)
(72) Inventeur: CAPMAN, François, 78000 Versailles (FR)
(74) Mandataire: Dudouit, Isabelle
(86) Numéro de dépôt international: PCT/EP2005/051661
(87) Numéro de publication internationale: WO 2005/114653

(56) Documents cités:
- ULPU SINERVO ET AL: "Multi-Mode Matrix Quantizer for Low Bit Rate LSF Quantization" EUROSPEECH, septembre 2003 (2003-09), pages 1073-1076, XP007006802 GENEVA, CH
- STACHURSKI J ET AL: "High quality MELP coding at bit-rates around 4 kb/s" IEEE INTERNATIONAL CONFERENCE ON ACOUSTICS, SPEECH, AND SIGNAL PROCESSING, PROCEEDINGS, 15 mars 1999 (1999-03-15), pages 485-488, XP010327975 PHOENIX, AZ, USA ISBN: 0-7803-5041-3
- NANDKUMAR S ET AL: "Robust speech mode based LSF vector quantization for low bit rate coders" IEEE INTERNATIONAL CONFERENCE ON ACOUSTICS, SPEECH AND SIGNAL PROCESSING, PROCEEDINGS, 12 mai 1998 (1998-05-12), pages 41-44, XP010279049 SEATTLE, WA, USA ISBN: 0-7803-4428-6
- PADELLINI M ET AL: "Codage de la parole a très bas débit par indexation d'unités de taille variable" RENCONTRES JEUNES CHERCHEURS EN PAROLE, XX, XX, 23 septembre 2003 (2003-09-23), pages 1-3, XP002285303

## Description

L'invention concerne un procédé de codage de la parole. Elle s'applique notamment à la réalisation de vocodeurs à très bas débit, de l'ordre de 600 bits par seconde.

Elle est utilisée par exemple pour le codeur MELP, (codeur à excitation mixte en anglo-saxon Mixed Excitation Linear Prediction), décrit par exemple dans l'une des références [1,2,3,4].

Le procédé est par exemple mis en oeuvre dans les communications par satellite, la téléphonie sur internet, les répondeurs statiques, les pageurs vocaux, etc.

L'objectif de ces vocodeurs est de reconstruire un signal qui soit le plus proche possible, au sens de la perception par l'oreille humaine, du signal de parole d'origine, en utilisant un débit binaire le plus faible possible.

Pour atteindre cet objectif, la plupart des vocodeurs utilisent un modèle totalement paramétré du signal de parole. Les paramètres utilisés concernent : le voisement qui décrit le caractère harmonique des sons voisés ou le caractère stochastique des sons non voisés, la fréquence fondamentale des sons voisés encore connue sous le vocable anglo-saxon « PITCH », l'évolution temporelle de l'énergie ainsi que l'enveloppe spectrale du signal pour exciter et paramétrer les filtres de synthèse.

Dans le cas du codeur MELP, les paramètres spectraux utilisés sont les coefficients LSF (en anglo-saxon Line Spectral Frequencies) dérivés d'une analyse par prédiction linéaire, LPC codage prédictif linéaire (en anglo-saxon Linear Predictive Coding). L'analyse se fait pour un débit classique de 2400 bit/sec toutes les 22.5 ms.

Les informations supplémentaires extraites lors de la modélisation sont :
o la fréquence fondamentale ou pitch,
o les gains,
o l'information de voisement en sous-bande,
o les coefficients de Fourier calculés sur le signal résiduel après prédiction linéaire.

Le document de ULPU SINERVO et AL divulgue une méthode permettant de quantifier les coefficients spectraux. Dans la méthode proposée, un quantificateur de matrice multi-trames est utilisé pour exploiter la corrélation entre les paramètres LSF des trames adjacentes.

Le document de STACHURSKI concerne une technique de codage pour des débits autour de 4 kbits/s. La technique de codage utilise un modèle MELP dans lequel les coefficients complexes sont utilisés dans la synthèses de parole. Dans ce document on analyse l'importance des paramètres.

L'objet de la présente invention est, notamment, d'étendre le modèle MELP au débit de 600bits/sec. Les paramètres retenus sont par exemple, le pitch, les coefficients spectraux LSF, les gains et le voisement. Les trames sont regroupées par exemple en une super trame de 90 ms, c'est-à-dire 4 trames consécutives de 22.5 ms du schéma initial (schéma habituellement utilisé).

Un débit de 600 bits/sec est obtenu à partir d'une optimisation du schéma de quantification des différents paramètres (pitch, coefficient LSF, gain, voisement).

L'invention comme definie dans la revendication 1 concerne un procédé de codage et de décodage de la parole pour les communications vocales utilisant un vocodeur à très bas débit, 600 bits par seconde, comportant une partie analyse pour le codage et la transmission des paramètres du signal de parole, tels que l'information de voisement par sous-bande, le pitch, les gains, les paramètres spectraux LSF et une partie synthèse pour la réception et le décodage des paramètres transmis et la reconstruction du signal de parole. Il est **caractérisé en ce qu**'il comporte au moins les étapes suivantes :
- regrouper les paramètres voisement, pitch, gains, coefficients LSF sur N trames consécutives pour former une super-trame, avec N = 4,
- effectuer une quantification vectorielle de l'information de voisement pour chaque super-trame en élaborant une classification utilisant les informations sur l'enchaînement en termes de voisement existant sur un sous-multiple de N, sur 2, trames élémentaires consécutives, l'information de voisement permet en effet d'identifier des classes de sons pour lesquels l'allocation du débit et les dictionnaires associés seront optimisés,
- coder le pitch, les gains et les coefficients LSF en utilisant la classification obtenue.

La classification est par exemple élaborée en utilisant les informations sur l'enchaînement en termes de voisement existant sur 2 trames élémentaires consécutives.

Le procédé selon l'invention permet avantageusement d'offrir un codage fiable pour des faibles débits.

D'autres caractéristiques et avantages de la présente invention apparaîtront mieux à la lecture de la description d'un exemple de réalisation donné à titre illustratif, annexé des figures qui représentent :
o La figure 1 un schéma général du procédé selon l'invention pour la partie codeur,
o La figure 2 le schéma fonctionnel de la quantification vectorielle de l'information de voisement,
o Les figures 3 et 4 le schéma fonctionnel de la quantification vectorielle du pitch,
o La figure 5 le schéma fonctionnel de la quantification vectorielle des paramètres spectraux (coefficients LSF),
o La figure 6 le schéma fonctionnel de quantification vectorielle multi-étages,
o La figure 7 le schéma fonctionnel de la quantification vectorielle des gains,
o La figure 8 un schéma appliqué à la partie décodeur.

L'exemple détaillé ci-après, à titre illustratif et nullement limitatif, concerne un codeur MELP adapté au débit de 600 bits/sec.

Le procédé selon l'invention porte notamment sur l'encodage des paramètres qui permettent de reproduire au mieux avec un minimum de débit toute la complexité du signal de parole. Les paramètres retenus sont par exemple : le pitch, les coefficients spectraux LSF, les gains et le voisement. Le procédé fait notamment appel à une procédure de quantification vectorielle avec classification.

La figure 1 schématise globalement les différentes mises en oeuvre au niveau d'un codeur de la parole. Le procédé selon l'invention se déroule en 7 étapes principales.

### Etape d'analyse du signal de parole

L'étape 1 analyse le signal au moyen d'un algorithme de type MELP connu de l'Homme du métier. Dans le modèle MELP, une décision de voisement est prise pour chaque trame de 22.5 ms et pour 5 sous-bandes de fréquences prédéfinies.

### Etape de regroupement des paramètres

Pour l'étape 2, le procédé regroupe les paramètres sélectionnés : voisement, pitch, gains et coefficients LSF sur N trames consécutives de 22.5 ms pour former une supertrame de 90 ms. La valeur N=4 est choisie par exemple pour former un compromis entre la réduction possible du débit binaire et le retard introduit par le procédé de quantification (compatible avec les techniques d'entrelacement et de codage correcteur d'erreurs actuelles). Etape de quantification de l'information de voisement - détaillée à la figure 2

A l'horizon d'une supertrame, l'information de voisement est donc représentée par une matrice à composantes binaires (0 : non voisé ; 1 : voisé) de taille (5*4), 5 sous-bandes MELP, 4 trames.

Le procédé utilise une procédure de quantification vectorielle sur n bits, avec par exemple n=5. La distance utilisée est une distance euclidienne pondérée afin de favoriser les bandes situées en basses fréquences. On utilise par exemple comme vecteur de pondération [1.0 ; 1.0 ; 0.7 ; 0.4 ; 0.1].

L'information de voisement quantifiée permet d'identifier des classes de sons pour lesquels l'allocation du débit et les dictionnaires associés seront optimisés. Cette information de voisement est ensuite mise en oeuvre pour la quantification vectorielle des paramètres spectraux et des gains avec pré-classification.

Le procédé peut comporter une étape d'application de contraintes. Lors de la phase d'apprentissage, le procédé fait par exemple appel aux 4 vecteurs suivants [0,0,0,0,0], [1,0,0,0,0], [1,1,1,0,0], [1,1,1,1,1] indiquant le voisement de la bande basse vers la bande haute. Chaque colonne de la matrice de voisement , associée au voisement d'une des 4 trames constitutant la supertrame, est comparée à chacun de ces 4 vecteurs, et remplacée par le vecteur le plus proche pour l'apprentissage du dictionnaire.

Lors du codage, on applique la même contrainte (choix des 4 vecteurs précédents) et on réalise la quantification vectorielle QV en appliquant le dictionnaire trouvé précédemment. On obtient ainsi les indices de voisement.

Dans le cas du modèle MELP, l'information de voisement faisant partie des paramètres à transmettre, l'information de classification est donc disponible au niveau du décodeur sans surcoût en terme de débit.

En fonction de l'information de voisement quantifiée, des dictionnaires sont optimisés. Pour cela le procédé définit par exemple 6 classes de voisement sur un horizon de 2 trames élémentaires: La classification est par exemple déterminée en utilisant les informations sur l'enchaînement en termes de voisement existant sur un sous-multiple de N trames élémentaires consécutives, par exemple sur 2 trames élémentaires consécutives.

Chaque super trame est donc représentée sur 2 classes de voisement. Les 6 classes de voisement ainsi définies sont par exemple :

| Classe | | Caractéristiques de la classe |
|---|---|---|
| 1^{ère} classe | UU | Deux trames consécutives non voisées |
| 2^{ème} classe | UV | Une trame non voisée suivie d'une trame voisée |
| 3^{ème} classe | VU | Une trame voisée suivie d'une trame non voisée |
| 4^{ème} classe | VV₁ | Deux trames consécutives voisées, avec au moins une trame de voisement faible (1,0,0,0,0), l'autre trame étant de voisement supérieur ou égal |
| 5^{ème} classe | VV₂ | Deux trames consécutives voisées, avec au moins une trame de voisement moyen (1,1,1,0,0), l'autre trame étant de voisement supérieur ou égal |
| 6^{ème} classe | VV₃ | Deux trames consécutives voisées, où chacune des trames est fortement voisée, c'est-à-dire où seule la dernière sous-bande peut être non voisée (1,1,1,1,x) |

Un dictionnaire est optimisé pour chaque niveau de voisement. Les dictionnaires obtenus sont estimés dans ce cas sur un horizon de 2 trames élémentaires.

Les vecteurs obtenus sont donc de taille 20=2*10 coefficients LSF, selon l'ordre de l'analyse par prédiction linéaire dans le modèle MELP initial.

### Etape de définition des modes de quantification détaillée à la figure 1

A partir des ces différentes classes de quantification, le procédé définit 6 modes de quantification déterminés selon l'enchaînement des classes de voisement :

| Mode | Enchaînement des classes |
|---|---|
| 1^{er} mode | Classes non voisées (UU) |
| 2^{ème} mode | Classe non voisée (UU) et classe mixte (UV, VU) |
| 3^{ème} mode | Classes mixtes (UV, VU) |
| 4^{ème} mode | Classes voisées (VV) et classes non voisées (UU) |
| 5^{ème} mode | Classes voisées (VV) et classes mixtes (UV, VU) |
| 6^{ème} mode | Classes voisées (VV) |

La table 1 regroupe les différents modes de quantification en fonction de la classe de voisement et la table 2 l'information de voisement pour chacun des 6 modes de quantification.

**Table 1**

| | Classe 1 : UU | Classe 2 : UV | Classe 3 : VU | Classe 4,5,6 : VV |
|---|---|---|---|---|
| Classe 1 : UU | 1 | 2 | 2 | 4 |
| Classe 2 : UV | 2 | 3 | 3 | 5 |
| Classe 3 : VU | 2 | 3 | 3 | 5 |
| Classe 4,5,6 : VV | 4 | 5 | 5 | 6 |

**Table 2**

| | Information de voisement |
|---|---|
| Mode 1 | (UU\|UU) |
| Mode 2 | (UU\|UV), (UU\|VU), (UV\|UU), (VU\|UU) |
| Mode 3 | (UV\|UV), (UV\|VU), (VU\|UV), (VU\|VU) |
| Mode 4 | (VV\|UU), (UU\|VV) |
| Mode 5 | (VV\|UV), (VV\|VU), (UV\|VV), (VU\|VV) |
| Mode 6 | (VV\|VV) |

Afin de limiter la taille des dictionnaires et de réduire la complexité de recherche, le procédé met en oeuvre une méthode de quantification de type multi-étages, telle que la méthode MSVQ (en anglo-saxon Multi Stage Vector Quantisation) connue de l'Homme du métier.

Dans l'exemple donné, une supertrame est constituée de 4 vecteurs de 10 coefficients LSF et la quantification vectorielle est appliquée pour chaque regroupement de 2 trames élémentaires (2 sous-vecteurs de 20 coefficients).

Il y a donc au moins 2 quantifications vectorielles multiétages dont les dictionnaires sont déduits de la classification (table 1).

### Etape de quantification du pitch figures 3 et 4

Le pitch est quantifié de façon différente selon le mode.
ο Dans le cas du mode 1 (non voisé, nombre de trames voisées égal à 0), aucune information de pitch n'est transmise.
ο Dans le cas du mode 2, une seule trame est considérée comme voisée et identifiée par l'information de voisement. Le pitch est alors représenté sur 6 bits (quantification scalaire de la période de pitch après compression logarithmique).
ο Dans les autres modes :
   ο 5 bits sont utilisés pour transmettre une valeur de pitch (quantification scalaire de la période de pitch après compression logarithmique),
   ο 2 bits sont utilisés pour positionner la valeur de pitch sur une des 4 trames
   ο 1 bit est utilisé pour caractériser le profil d'évolution.

La figure 4 schématise le profil d'évolution du pitch. La valeur de pitch transmise, sa position et le profil d'évolution sont déterminés en minimisant un critère des moindres carrés sur la trajectoire de pitch estimée à l'analyse. Les trajectoires considérées sont obtenues par exemple par interpolation linéaire entre la dernière valeur de pitch de la super trame précédente et la valeur de pitch qui sera transmise. Si la valeur de pitch transmise n'est pas positionnée sur la dernière trame, l'indicateur du profil d'évolution permet de compléter la trajectoire soit en maintenant la valeur atteinte, soit en retournant vers la valeur de « pitch initiale » (la dernière valeur de pitch de la super trame précédente). L'ensemble des positions sont considérées, ainsi que toutes les valeurs de pitch comprises entre la valeur de pitch quantifiée immédiatement inférieure au pitch minimal estimé sur la super trame et la valeur de pitch quantifiée immédiatement supérieure au pitch maximal estimé sur la super trame.

### Etape de quantification des paramètres spectraux, des coefficients LSF détaillée aux figures 5, 6

La table 3 donne l'allocation du débit pour les paramètres spectraux pour chacun des modes de quantification. La répartition du débit pour chaque étage est donnée entre parenthèses.

**Table 3**

| Mode de quantification | Allocation du débit (MSVQ) |
|---|---|
| Mode 1 | (6,4,4,4) + (6,4,4,4) = 36 bits |
| Mode 2 | (6,4,4) + (7,5,4) = 30 bits |
| Mode 3 | (6,5,4) + (6,5,4) = 30 bits |
| Mode 4 | (6,4,4) + (7,5,4) = 30 bits |
| Mode 5 | (6,5,4) + (6,5,4) = 30 bits |
| Mode 6 | (7,5,4) + (7,5,4) = 32 bits |

Dans chacun des 6 modes, le débit est alloué prioritairement à la classe de voisement supérieur, la notion de voisement supérieur correspondant à un nombre de sous-bandes voisées supérieur ou égal.

Par exemple, dans le mode 4, les deux trames consécutives non voisées seront représentées à partir du dictionnaire (6, 4, 4) tandis que les deux trames consécutives voisées seront représentées par le dictionnaire (7, 5, 4). Dans le mode 2 les deux trames consécutives mixtes sont représentées par le dictionnaire (7,5,4) et les deux trames consécutives non voisées par le dictionnaire (6,4,4).

La table 4 regroupe la taille mémoire associée aux dictionnaires.

**Table 4**

| Classe | Mode | MSVO type | Nombre de vecteurs | Taille mémoire |
|---|---|---|---|---|
| UU | Mode 1 | MSVQ (6,4,4,4) | (64+16+16+16) | 2240 mots |
| UU | Modes 2,4 | *MSVQ (6,4,4)* | *Inclus dans (6,4,4,4)* | 0 |
| UV | Mode 2 | MSVQ (7,5,4) | (128+32+16) | 3520 mots |
| UV | Mode 3,5 | MSVQ (6,5,4) | (64 + 32 +16) | 2240 mots |
| VU | Mode 2 | MSVO (7,5,4) | (128+32+16) | 3520 mots |
| VU | Mode 3,5 | MSVQ (6,5,4) | (64 + 32 +16) | 2240 mots |
| VV | Mode 4,6 | MSVQ (7,5,4) | (128+32+16)* 3 | 10560 mots |
| VV | Mode 5 | MSVQ (6,5,4) | (64 + 32 +16)* 3 | 6720 mots |
| | | | | TOTAL = 31040 mots |

### Etape de quantification du paramètre gains détaillée à la figure 7

Un vecteur de m gains avec m=8 est par exemple calculé pour chaque supertrame (2 gains par trame de 22.5 ms, schéma utilisé habituellement pour le MELP). m peut prendre n'importe quelle valeur, et est utilisé pour limiter la complexité de la recherche du meilleur vecteur dans le dictionnaire.

Le procédé utilise une quantification vectorielle avec pré-classification. La table 5 regroupe les débits et la taille mémoire associée aux dictionnaires.

Le procédé calcule les gains, puis il regroupe les gains sur N trames, avec N= 4 dans cet exemple. Il utilise ensuite la quantification vectorielle et le mode de classification prédéfini (à partir de l'information de voisement) pour obtenir les indices associés aux gains. Les indices étant ensuite transmis vers la partie décodeur du système.

**Table 5**

| Mode | Allocation du débit MSVOEVQ | MSVQ type | Nombre de vecteurs | Taille mémoire |
|---|---|---|---|---|
| Modes 1,2 | (7,6) =13 bits | MSVQ (7,6) | (128+64) | 1536 mots |
| Modes 3,4,5 | (6,5) = 11 bits | MSVQ (6,5) | (64+32) | 768 mots |
| Mode 6 | (9) = 9 bits | VQ (9) | 512 | 4096 mots |
| | | | | TOTAL = 6400 mots |

L'abrégé VQ correspond à la quantification vectorielle et MSVQ la méthode de quantification vectorielle multiétages.

### Evaluation du débit

La table 6 regroupe l'allocation du débit pour la réalisation du codeur de parole de type MELP à 600 bit/sec une super trame de 54 bits (90ms).

**Table 6**

| Mode | Voisement | LSF | Pitch | Gain |
|---|---|---|---|---|
| 1 (54 bits) | 5 bits | (6,4,4,4) + (6,4,4,4) 32 bits | 0 | (7,6) 13 bits |
| 2 (54 bits) | 5 bits | (6,4,4) + (7,5,4) 30 bits | 6 bits | (7,6) 13 bits |
| 3 (54 bits) | 5 bits | (6,5,4) + (6,5,4) 30 bits | 8 bits | (6,5) 11 bits |
| 4 (54 bits) | 5 bits | (6,4,4) + (7,5,4) 30 bits | 8 bits | (6,5) 11 bits |
| 5 (54 bits) | 5 bits | (6,5,4) + (6,5,4) 30 bits | 8 bits | (6,5) 11 bits |
| 6 (54 bits) | 5 bits | (7,5,4) + (7,5,4) 32 bits | 8 bits | 9 bits |

La figure 8 représente le schéma au niveau de la partie décodage du vocodeur. L'indice de voisement transmis par la partie codeur est utilisé pour générer les modes de quantification. Les indices de voisement, de quantification du pitch, des gains et des paramètres spectraux LSF transmis par la partie codeur sont dé-quantifiés en utilisant les modes de quantification obtenus. Les différentes étapes sont effectuées selon un schéma semblable à celui décrit pour la partie codeur du système. Les différents paramètres dé-quantifiés sont ensuite regroupés avant d'être transmis à la partie synthèse du décodeur pour restituer le signal de parole.

### Références :

1 - « A Mixed Excitation LPC Vocoder Model for Low Bit Rate Speech Coding », A.V. McCree, T.P. Barnwell III, IEEE Transactions on Speech and Audio Processing, Vol. 3, n°4, pp 242-250, July 1995.
2 - « A 2.4 kbits/s MELP Coder Candidate for the New US Federal Standard », A.V. McCree, K. Truong, E.B. George, T.P. Barnwell III, Viswanathan V., Proceedings of IEEE ICASSP, pp 200-203, 1996.
3 - « MELP : The New Federal Standard at 2400 BPS », L.Supplee, R. Cohn, J. Collura, A.V. McCree, Proceedings of IEEE ICASSP, pp 1591-1594, 1997.
4 - « The 1200 and 2400 bit/s NATO Interoperable Narrow Band Voice Coder », NATO STANAG n ° 4591.

## Revendications

1. Procédé de codage et de décodage de la parole pour les communications vocales utilisant un vocodeur à très bas débit de 600 bits/s comportant une partie analyse pour le codage et la transmission des paramètres du signal de parole, tels que l'information de voisement par sous-bande, le pitch, les gains, les paramètres spectraux LSF et une partie synthèse pour la réception et le décodage des paramètres transmis et la reconstruction du signal de parole **caractérisé en ce qu'**il comporte au moins les étapes suivantes :
• regrouper les paramètres voisement, pitch, gains, coefficients LSF sur N trames consécutives pour former une super-trame, avec N = 4,
• effectuer une quantification vectorielle de l'information de voisement pour chaque super-trame en élaborant une classification utilisant les informations sur l'enchaînement en termes de voisement existant sur 2 trames élémentaires consécutives, l'information de voisement permet en effet d'identifier des classes de sons pour lesquels l'allocation du débit et les dictionnaires associés seront optimisés,
• les classes sont au nombre de 6 et définies de la manière suivante :
| Classe | | Caractéristiques de la classe |
|---|---|---|
| 1^{ère} classe | UU | Deux trames consécutives non voisées |
| 2^{ème} classe | UV | Une trame non voisée suivie d'une trame voisée |
| 3^{ème} classe | VU | Une trame voisée suivie d'une trame non voisée |
| 4^{ème} classe | VV₁ | Deux trames consécutives voisées, avec au moins une trame de voisement faible (1,0,0,0,0), l'autre trame étant de voisement supérieur ou égal |
| 5^{ème} classe | VV₂ | Deux trames consécutives voisées, avec au moins une trame de voisement moyen (1,1,1,0,0), l'autre trame étant de voisement supérieur ou égal |
| 6^{ème} classe | VV₃ | Deux trames consécutives voisées, où chacune des trames est fortement voisée, c'est-à-dire où seule la dernière sous-bande peut être non voisée (1,1,1,1,x) |
• coder le pitch, les gains et les coefficients LSF en utilisant la classification obtenue.

2. Procédé selon la revendication 1, **caractérisé en ce qu'**il définit 6 modes de quantification selon l'enchaînement des classes de voisement.

3. Procédé selon la revendication 2, **caractérisé en ce que** N=4 et les modes de quantification sont les suivants :
| | **Information de voisement** |
|---|---|
| **Mode 1** | (UU\|UU) |
| **Mode 2** | (UU\|UV), (UU\|VU), (UV\|UU), (VU\|UU) |
| **Mode 3** | (UV\|UV), (UV\|VU), (VU\|UV), (VU\|VU) |
| **Mode 4** | (VV\|UU), (UU\|VV) |
| **Mode 5** | (VV\|UV), (VV\|VU), (UV\|VV), (VU\|VV) |
| **Mode 6** | (VV\|VV) |

4. Procédé selon l'une des revendications 1 à 3, **caractérisé en ce qu'**il utilise une méthode de quantification de type multi-étages pour limiter la taille des dictionnaires et réduire la complexité de recherche.

5. Procédé selon la revendication 1, **caractérisé en ce que** pour quantifier les paramètres spectraux LSF, le débit est alloué prioritairement à la classe de voisement supérieur.

6. Procédé selon la revendication 3, **caractérisé en ce que** l'allocation du débit pour chacun des modes de quantification est le suivant :
| **Mode de quantification** | **Allocation du débit (MSVQ)** |
|---|---|
| **Mode 1** | (6,4,4,4) + (6,4,4,4) = 36 bits |
| **Mode 2** | (6,4,4) + (7,5,4) = 30 bits |
| **Mode 3** | (6,5,4) + (6,5,4) = 30 bits |
| **Mode 4** | (6,4,4) + (7,5,4) = 30 bits |
| **Mode 5** | (6,5,4) + (6,5,4) = 30 bits |
| **Mode 6** | (7,5,4) + (7,5,4) = 32 bits |

7. Procédé selon la revendication 1, **caractérisé en ce que** pour quantifier le paramètre gain un vecteur de au moins 8 gains est calculé pour chaque supertrame.

8. Procédé selon la revendication 7, **caractérisé en ce que** l'allocation du débit pour un codeur de type MELP à 600 bits/s et pour une super-trame de 54 bits est le suivant :
| **Mode** | **Allocation du débit MSVQ/VQ** |
|---|---|
| **Modes 1,2** | (7,6) = 13 bits |
| **Modes 3,4,5** | (6,5) = 11 bits |
| **Mode 6** | (9) = 9 bits |

9. Procédé selon la revendication 1, **caractérisé en ce que** pour la quantification du pitch, il comporte au moins les étapes suivantes :
○ si toutes les trames sont non voisées, aucune information de pitch n'est transmise,
○ si une trame est voisée, sa position est identifiée par l'information de voisement et sa valeur est codée,
○ si le nombre de trames voisées est supérieur ou égal à 2, une valeur de pitch est transmise, on positionne la valeur de pitch sur une des N trames, on caractérise le profil d'évolution.

10. Procédé selon la revendication 9, **caractérisé en ce que** l'on détermine la valeur de pitch transmise, sa position et le profil d'évolution en utilisant un critère des moindres carrés sur la trajectoire de pitch estimée à l'analyse.

11. Procédé selon la revendication 10, **caractérisé en ce que** on détermine les trajectoires par interpolation linéaire entre la dernière valeur de pitch de la super trame précédente et la valeur de pitch qui sera transmise, si la valeur de pitch transmise n'est pas positionnée sur la dernière trame, alors on complète la trajectoire en maintenant la valeur atteinte ou bien en retournant vers la dernière valeur de pitch de la super trame précédente.

12. Utilisation du procédé selon une des revendications 1 à 11 à un codeur de parole de type MELP à 600 bits/s.

## Claims

1. Method of coding and decoding speech for voice communications using a vocoder with very low bit rate of 600 bits/s comprising an analysis part for the coding and the transmission of the parameters of the speech signal, such as the voicing information per sub-band, the pitch, the gains, the LSF spectral parameters and a synthesis part for the reception and the decoding of the parameters transmitted and the reconstruction of the speech signal **characterized in that** it comprises at least the following steps:
• grouping together the voicing parameters, pitch, gains, LSF coefficients over N consecutive frames to form a superframe, with N = 4,
• performing a vector quantization of the voicing information for each superframe by formulating a classification using the information on the chaining in terms of voicing existing over 2 consecutive elementary frames, the voicing information makes it possible specifically to identify classes of sounds for which the allocation of the bit rate and the associated dictionaries will be optimized,
• the classes are 6 in number and defined in the following manner:
| Class | | Characteristics of the class |
|---|---|---|
| 1^{st} class | UU | Two consecutive unvoiced frames |
| 2^{nd} class | UV | An unvoiced frame followed by a voiced frame |
| 3^{rd} class | VU | A voiced frame followed by an unvoiced frame |
| 4^{th} class | VV₁ | Two consecutive voiced frames, with at least one weak voicing frame (1,0,0,0,0), the other frame being of greater or equal voicing |
| 5^{th} class | VV₂ | Two consecutive voiced frames, with at least one mean voicing frame (1,1,1,0,0), the other frame being of greater or equal voicing |
| 6^{th} class | VV₃ | Two consecutive voiced frames, where each of the frames is strongly voiced, that is to say where only the last sub-band may be unvoiced (1,1,1,1,x) |
• coding the pitch, the gains and the LSF coefficients by using the classification obtained.

2. Method according to Claim 1, **characterized in that** it defines 6 quantization modes according to the chaining of the voicing classes.

3. Method according to Claim 2, **characterized in that** N=4 and the quantization modes are the following:
| | **Voicing information** |
|---|---|
| **Mode 1** | (UU\|UU) |
| **Mode 2** | (UU\|UV), (UU\|VU), (UV\|UU), (VU\|UU) |
| **Mode 3** | (UV\|UV), (UV\|VU), (VU\|UV), (VU\|VU) |
| **Mode 4** | (VV\|UU), (UU\|VV) |
| **Mode 5** | (VV\|UV), (VV\|VU), (UV\|VV), (VU\|VV) |
| **Mode 6** | (VV\|VV) |

4. Method according to one of Claims 1 to 3, **characterized in that** it uses a quantization procedure of multi-stage type to limit the size of the dictionaries and reduce the search complexity.

5. Method according to Claim 1, **characterized in that** to quantize the LSF spectral parameters, the bit rate is allocated by priority to the greater voicing class.

6. Method according to Claim 3, **characterized in that** the allocation of the bit rate for each of the quantization modes is the following:
| **Quantization mode** | **Allocation of bit rate (MSVQ)** |
|---|---|
| **Mode 1** | (6,4,4,4) + (6,4,4,4) = 36 bits |
| **Mode 2** | (6,4,4) + (7,5,4) = 30 bits |
| **Mode 3** | (6,5,4) + (6,5,4) = 30 bits |
| **Mode 4** | (6,4,4) + (7,5,4) = 30 bits |
| **Mode 5** | (6,5,4) + (6,5,4) = 30 bits |
| **Mode 6** | (7,5,4) + (7,5,4) = 32 bits |

7. Method according to Claim 1, **characterized in that** to quantize the gain parameter a vector of at least 8 gains is calculated for each superframe.

8. Method according to Claim 7, **characterized in that** the allocation of the bit rate for a 600 bits/s MELP-type coder and for a 54-bit superframe is the following:
| **Mode** | **Allocation of bit rate MSVQ/VQ** |
|---|---|
| **Modes 1,2** | (7,6) = 13 bits |
| **Modes 3,4,5** | (6,5) = 11 bits |
| **Mode 6** | (9) = 9 bits |

9. Method according to Claim 1, **characterized in that** for the quantization of the pitch, it comprises at least the following steps:
o if all the frames are unvoiced, no pitch information is transmitted,
o if a frame is voiced, its position is identified by the voicing information and its value is coded,
o if the number of voiced frames is greater than or equal to 2, a pitch value is transmitted, the pitch value is positioned on one of the N frames, the evolution profile is **characterized**.

10. Method according to Claim 9, **characterized in that** the pitch value transmitted, its position and the evolution profile are determined by using a least squares criterion over the pitch trajectory estimated in the analysis.

11. Method according to Claim 10, **characterized in that** the trajectories are determined by linear interpolation between the last pitch value of the preceding superframe and the pitch value which will be transmitted, if the pitch value transmitted is not positioned on the last frame, then the trajectory is completed by keeping the value attained or else by returning to the last pitch value of the preceding superframe.

12. Use of the method according to one of Claims 1 to 11 with a 600 bits/s speech coder of MELP type.

## Patentansprüche

1. Verfahren zum Codieren und Decodieren der Sprache für die Sprachkommunikationen unter Verwendung eines Vocoders mit sehr niedriger Bitrate von 600 Bits/s, das einen Analyseteil für die Codierung und Übertragung der Parameter des Sprachsignals, wie die Stimmhaftmachungsinformation im Teilband, der Pitch, die Verstärkungen, die Spektralparameter LSF, und einen Syntheseteil für den Empfang und die Decodierung der übertragenen Parameter und die Rekonstruktion des Sprachsignals aufweist, **dadurch gekennzeichnet, dass** es mindestens die folgenden Schritte aufweist:
• Zusammenfassen der Parameter Stimmhaftmachung, Pitch, Verstärkungen, LSF-Koeffizienten über N aufeinanderfolgende Rahmen, um einen Superrahmen zu bilden, mit N = 4,
• Durchführen einer Vektorquantisierung der Stimmhaftmachungsinformation für jeden Superrahmen durch Erarbeiten einer Klassifizierung unter Verwendung der Informationen über die Verkettung im Hinblick auf eine über 2 aufeinanderfolgende Elementarrahmen existierende Stimmhaftmachung, wobei die Stimmhaftmachungsinformation es tatsächlich erlaubt, Tonklassen zu identifizieren, für die die Zuweisung der Bitrate und die zugeordneten Wörterbücher optimiert sind,
• es gibt 6 Klassen, die folgendermaßen definiert sind:
| Klasse | | Merkmale der Klasse |
|---|---|---|
| 1. Klasse | UU | zwei nicht stimmhafte aufeinanderfolgende Rahmen |
| 2. Klasse | UV | ein nicht stimmhafter Rahmen gefolgt von einem stimmhaften Rahmen |
| 3. Klasse | VU | ein stimmhafter Rahmen gefolgt von einem nicht stimmhaften Rahmen |
| 4. Klasse | VV₁ | zwei aufeinanderfolgende stimmhafte Rahmen, mit mindestens einem Rahmen mit schwacher Stimmhaftmachung (1,0,0,0,0), während der andere Rahmen eine höhere oder gleiche Stimmhaftmachung hat |
| 5. Klasse | VV₂ | zwei aufeinanderfolgende stimmhafte Rahmen, mit mindestens einem Rahmen mit mittlerer Stimmhaftmachung (1,1,1,0,0), während der andere Rahmen eine höhere oder gleiche Stimmhaftmachung hat |
| 6. Klasse | VV₃ | zwei aufeinanderfolgende stimmhafte Rahmen, wobei jeder der Rahmen stark stimmhaft ist, d.h. wobei nur das letzte Teilband nicht stimmhaft sein kann (1,1,1,1,x) |
• Codieren des Pitchs, der Verstärkungen und der LSF-Koeffizienten unter Verwendung der erhaltenen Klassifizierung.

2. Verfahren nach Anspruch 1, **dadurch gekennzeichnet, dass** es 6 Quantisierungsmodi gemäß der Verkettung der Stimmhaftmachungsklassen definiert.

3. Verfahren nach Anspruch 2, **dadurch gekennzeichnet, dass** N = 4 und die Quantisierungsmodi die folgenden sind:
| | Stimmhaftmachungsinformation |
|---|---|
| Modus 1 | (UU\|UU) |
| Modus 2 | (UU\| UV), (UU\| VU), (UV\| UU), (VU\| UU) |
| Modus 3 | (UV\| UV), (UV\| VU), (VU\| UV), (VU\| VU) |
| Modus 4 | (VV\| UU), (UU\| VV) |
| Modus 5 | (VV\| UV), (VV\| VU), (UV\| VV), (VU\| VV) |
| Modus 6 | (VV\| VV) |

4. Verfahren nach einem der Ansprüche 1 bis 3, **dadurch gekennzeichnet, dass** es eine Quantisierungsmethode vom Mehrfachstufentyp verwendet, um die Größe der Wörterbücher zu begrenzen und die Komplexität der Suche zu reduzieren.

5. Verfahren nach Anspruch 1, **dadurch gekennzeichnet, dass** zur Quantisierung der Spektralparameter LSF die Bitrate prioritär der höheren Stimmhaftmachungsklasse zugewiesen wird.

6. Verfahren nach Anspruch 3, **dadurch gekennzeichnet, dass** die Zuweisung der Bitrate für jeden der Quantisierungsmodi die folgende ist:
| Quantisierungsmodus | Zuweisung der Bitrate (MSVQ) |
|---|---|
| Modus 1 | (6,4,4,4)+(6,4,4,4)=36 Bits |
| Modus 2 | (6,4,4)+(7,5,4)=30 Bits |
| Modus 3 | (6,5,4)+(6,5,4)=30 Bits |
| Modus 4 | (6,4,4)+(7,5,4)=30 Bits |
| Modus 5 | (6,5,4)+(6,5,4)=30 Bits |
| Modus 6 | (7,5,4)+(7,5,4)=32 Bits |

7. Verfahren nach Anspruch 1, **dadurch gekennzeichnet, dass** zur Quantisierung des Parameters Verstärkung ein Vektor von mindestens 8 Verstärkungen für jeden Superrahmen berechnet wird.

8. Verfahren nach Anspruch 7, **dadurch gekennzeichnet, dass** die Zuweisung der Bitrate für einen Codierer des Typs MELP mit 600 Bits/s und für einen Superrahmen von 54 Bits folgendermaßen ist:
| Modus | Zuweisung der Bitrate MSVQ/VQ |
|---|---|
| Modi 1,2 | (7,6) = 13 Bits |
| Modi 3,4,5 | (6,5) = 11 Bits |
| Modus 6 | (9) = 9 Bits |

9. Verfahren nach Anspruch 1, **dadurch gekennzeichnet, dass** es für die Quantisierung des Pitchs mindestens die folgenden Schritte aufweist:
○ wenn alle Rahmen nicht stimmhaft sind, wird keine Pitchinformation übertragen,
○ wenn ein Rahmen stimmhaft ist, wird seine Position durch die Stimmhaftmachungsinformation identifiziert, und sein Wert wird codiert,
○ wenn die Anzahl von stimmhaften Rahmen höher als oder gleich 2 ist, wird ein Pitchwert übertragen, der Pitchwert wird auf einem der N Rahmen positioniert, das Entwicklungsprofil wird **gekennzeichnet**.

10. Verfahren nach Anspruch 9, **dadurch gekennzeichnet, dass** der übertragene Pitchwert, seine Position und das Entwicklungsprofil unter Verwendung eines Kriteriums der kleinsten Quadrate auf der bei der Analyse geschätzten Pitch-Bahn bestimmt werden.

11. Verfahren nach Anspruch 10, **dadurch gekennzeichnet, dass** die Bahnen durch lineare Interpolation zwischen dem letzten Pitchwert des vorhergehenden Superrahmens und dem Pitchwert bestimmt wird, der übertragen werden wird, wenn der übertragene Pitchwert nicht auf dem letzten Rahmen positioniert ist, wird die Bahn vervollständigt, indem der erreichte Wert beibehalten wird oder indem zum letzten Pitchwert des vorhergehenden Superrahmens zurückgegangen wird.

12. Verwendung des Verfahrens nach einem der Ansprüche 1 bis 11 bei einem Sprachcodierer des Typs MELP mit 600 Bits/s.
